# EUROPÄISCHE PATENTSCHRIFT

(11) **EP 0 795 210 B1**
(45) Veröffentlichungstag und Bekanntmachung des Hinweises auf die Patenterteilung: **10.03.1999**
(21) Anmeldenummer: 95941650.4
(22) Anmeldetag: 01.12.1995
(51) Int. Cl.: H01Q 9/04

(54) **EMPFANGSMODUL FÜR DEN EMPFANG HÖCHSTFREQUENTER ELEKTROMAGNETISCHER RICHTUNGSSTRAHLFELDER**
RECEIVER MODULE FOR RECEIVING EXTREMELY HIGH FREQUENCY ELECTROMAGNETIC DIRECTIONAL RADIATION FIELDS
MODULE DE RECEPTION DE CHAMPS DE RAYONNEMENTS ELECTROMAGNETIQUES ORIENTES, A TRES HAUTES FREQUENCES

(30) Priorität: 02.12.1994 DE 4442894
(43) Veröffentlichungstag der Anmeldung: 17.09.1997
(73) Patentinhaber: DETTLING + OBERHAÜSSER INGENIEURGESELLSCHAFT MBH, 70567 Stuttgart (DE)
(72) Erfinder: ROTHE, Lutz, D-06123 Halle (DE)
(74) Vertreter: Weitzel, Wolfgang, Dr.-Ing. Patentanwalt
(86) Internationale Anmeldenummer: EP9504748
(87) Internationale Veröffentlichungsnummer: WO9617401

(56) Entgegenhaltungen:
- EP-A- 0 596 618
- WO-A-95/09455
- GB-A- 2 194 101
- US-A- 5 006 859
- US-A- 5 165 109
- IEEE TRANSACTIONS ON ANTENNAS AND PROPAGATION, Bd. 41, Nr. 8, August 1993 NEW YORK US, Seiten 1026-1037, XP 000415114 JACKSON ET AL. 'Microstrip Patch Designs That Do Not Excite Surface Waves'

## Beschreibung

Die Erfindung betrifft ein Empfangsmodul für den Empfang höchstfrequenter elektromagnetischer Richtstrahlungsfelder gemäß dem Oberbegriff von Anspruch 1.

Gegenwärtig bekannte planare Strahlerlösungen für den Empfang elektromagnetischer Strahlungsfelder basieren auf der elektromagnetischen Anregung von Monopolgruppen in Microstripausführung sowie von strahlenden Öffnungen rechteckförmiger, quadratischer, dreieckförmiger, kreisförmiger, rhombischer und trapezförmiger Berandung oder auch aus den vorgenannten Elementen überlagerter Berandung, deren Speisung mittels leerlaufend er Microstripwellenleiter erfolgt.

Die Erzeugung der Strahlungsfelder erfolgt auf dieser Grundlage ausschließlich über galvanische erregte Monopole bzw. Monopolgruppen oder über monopol- bzw. monopolgruppenerregte Blendenfelder.

Die gegenseitige Anordnung der anregenden Monopole und Blenden sowie die jeweilige Auslegung der Blendenkontur bestimmen in ihrer Kombination die Charakteristik des erzeugbaren elektromagnetischen Strahlungsfeldes.

Hierbei beruhen die Anordnungen der entweder strahlenden oder speisenden Microstripwellenleiter auf der Erzeugung zirkular polarisierter elektromagnetischer Strahlungsfelder mittels gleichphasig erregter Monopolgruppen, bestehend aus jeweils einem Paar leerlaufender Microstripwellenleiter der geometrischen Länge von einer Viertelwellenlänge bezüglich der Leitungswellenlänge sowie einer gegenseitigen räumlichen und zeitlichen Versetzung von 90 Grad oder auf der Erzeugung linear polarisierter elektromagnetischer Strahlungsfelder mittels gleichphasig erregter Monopole, deren geometrische Anordnung die lineare Schwingungsrichtung des elektrischen Feldvektors bestimmt.

Neben Monopolausführungen der Microstripwellenleiter sind Dipol- sowie Flächenresonatoranordnungen bekannt, wobei leerlaufende Microstripwellenleiter bzw. Monopolausführungen ausschließlich zur Anregung von Blendenfelder verwendet werden. Bekannt sind des weiteren Microstripstrahler in Ring- bzw. Rahmenausführung mit resonanter geoemtrischer Ring- bzw. Rahmenlänge. Die Anordnung räumlich orthogonal versetzter und erregter Viertelwellenlängenstrahler oder auch räumlich orthogonal versetzter Halbwellenstrahler in zwei unabhängig voneinander aktivierbaren Anregungsnetzwerkebenen in Triplateausführung führt zu polarisationsschaltbaren Antennenanordnungen. Weiterhin sind polarisationsschaltbare Lösungen auf der Grundlage diodenschaltbarer Wellenleiterkombinationen bekannt, mittels derer linear polarisierte Felder zu zirkular polarisierten Feldern superponiert oder der Polarisationssinn der Zirkularpolarisation des Strahlungsfeldes variiert werden.

Die bekannten Lösungen der Anregungsnetzwerke für den Fall von Gruppenanordnungen beruhen auf der Parallelspeisung der Strahlerelemente oder auf der Parallelspeisung seriengespeister Strahleruntergruppen.

Die Kopplung der Strahlerebene bzw. der Strahlerebenen mit der entsprechenden Konvertierungskomponente erfolgt über einen Hohlwellenleiterübergang mit kapazitiver Einkopplung des Strahlersummensignals, wobei innerhalb des Hohlwellenleitersegmentes die Hauptmode, d.h. die Mode der höchsten Grenzwellenlänge angeregt wird.

Die bekannten Hohlwellenleiterübergänge weisen hierbei Rechteckquerschnitt auf und erzeugen am Ort der kapazitiven Einkopplung des Maximums der parallel zur Hohlwellenleiterschmalseite gerichteten elektrischen Feld komponente.

Nachteile der Lösung des bekannten Standes der Technik ist die Beschränkung in der Anordnungshöhe der Strahlerelemente infolge der unkompensierten induktiven Anteile der komplexen Eingansimpedanz des Strahlerelementes sowie die Notwendigkeit der Erzeugung der zirkularen Feld polarisation ausschließlich mit den Mitteln der phasenversetzten und räumlich orthogonal zueinander angeordneten Doppelpfadanregung oder der Abweichung von der quadratischen oder kreisrunden Kontur des Strahlerelementes. Nachteilig ist weiterhin für den Fall koaxialer Einkopplungen die Notwendigkeit der galvanischen Verbindung des koaxialen Innenleiters mit dem anzuregenden Flächenelement.

Die bekannten Lösungen zum Stand der Technik lassen des weiteren keine Möglichkeit zu, mittels extern einfügbarer mechanischer Justageelemente das spektrale sowie das Polarisationsverhalten des strukturierten Strahlerelementes zu korrigieren.

Aufgabe der Erfindung ist die Konfigurierung planarer Strahlerelemente mit der Eigenschaft, breitbandig gerichtete elektromagnetische Strahlungsfelder mit zirkularer Feld polarisation zu erzeugen. Ziel der Erfindung ist es insbesondere, ein breitbandig strahlendes Strahlerelement zur Verfügung zu stellen, mittels dessen gerichtete Informationsübertragungsstrecken vorrangig im Rahmen des mobilen Fernsprech- bzw. Informationsübertraungssektors konzipierbar sind. Des weiteren sollen Funkfeldverbindung bzw. freiraumgestützte Übertragungskanäle in den Frequenzbereichen 8.20 GHz bis 12.50 GHz, 11.90 GHz bis 18.00 GHz sowie 49.80 GHz bis 75.80 GHz ermöglichen sowie hohlwellenleitergestützter Übertragungsstrecken vorrangig der Formate R 100, R 140 bzw. R 620 substituiert werden. Um in diesem Zusammenhang freiraumbedingte Depolarisationseinflüsse und damit einhergehende Polarisationsverluste zu minimieren, ist ein weiteres Ziel der Erfindung die definierte Erzeugung hochgerichteter Strahlungsfelder mit zirkularer Polarisation mittels planarer Strahlerkomponenten hoher Nebenstrahlungsdämpfung.

Das Anwendungsgebiet der Erfindung umfaßt vorzugsweise die Bereiche der mobilen Fernsprech- bzw. Informationsübertraung, den Sektor individueller bzw. spezieller Dienste, die eine Kommunikation der entsprechenden Teilnehmer innerhalb terrestrischer Netze sowie innerhalb von Kurzdistanzübertragungsstrecken im Bereich der atmosphärischen Dämpfungsmaxima gestatten.

Das Anwendungsgebiet betrifft des weiteren den gesamten Sektor der Informationsübertragung auf der Basis definierter Punkt-zu-Punkt-Verbindungen.

Die Aufgabe der Erfindung wird durch die Merkmale von Anspruch 1 gelöst. Es wird ein Strahlerelement zur Verfügung gestellt, dessen Strahlerund Anregungsnetzwerkebene in getrennten Ebenen angeordnet sind, dessen Anregung mittels eines Kopplungswellenleiters erfolgt, das aus einer Gruppe entlang der Flächennormale gestockter hochleiffähiger Flächenelemente über einer leitfähigen Grundebene besteht, wobei zur Erzielung einer hohen Strahlungsbandbreite die hochleitfähigen Flächenelemente mit großer Höhe über der leitfähigen Grundebene angeordnet werden, dessen Elliptizität der Zirkularpolarisation ausschließlich über kreisförmige oder quadratische Blenden innerhalb der Flächenkontur ohne Beeinflussung der strahlenden Kanten eingestellt wird und dessen Anregung ausschließlich kapazitiv erfolgen soll, um montageseitig bei der Kopplung von Strahler- und Anregungsebene Löt-, Schraub- oder Nietverbindungen auszuschließen und damit eine modulare Fertigungsweise zu gewährleisten.

Die Erfindung soll anhand der Zeichnungen und der Ausführungsbeispiele ohne Beschränkung der Allgemeinheit beschrieben werden.

Es zeigen:
- Fig. 1: Querschnitt durch einen Teil des erfindungsgemäßen Empfangsmoduls
- Fig. 2: Draufsicht auf ein erfindungsgemäßes Flächenelement auf einem dielektrischen Träger.
- Fig. 3: Schnitt A-A' durch einen Teil eines dielektrischen Trägers des Empfangsmoduls mit deckungsgleichen Flächenelementen.
- Fig. 4: Schnitt B-B' durch einen Teil eines dielektrischen Trägers des Empfangsmoduls mit deckungsgleichen Flächenelementen.
- Fig. 5: Gesamtanordnung eines Strahlersystems mit 64 Strahlerelementen identischer geometrischer Berandung.

Gemäß Fig. 1 sind bei der Erfindung auf einem dielektrischen Träger 2 zwei hochleitfähige Flächenelemente 1 definierter Geometrie in der Weise angeordnet, daß diese auf den beiden gegenüberliegenden parallelen Ebenen 3 des dielektrischen Trägers deckungsgleich sowie mit gleicher Flächenkontur und -größe positioniert sind. Des weiteren wird der dielektrische Träger 2 parallel zu einer geschlossenen hochleiffähigen Ebene 4 angeordnet, so daß die beiden Ebenen zueinander distanzhomogen verlaufen. Hierbei wird die Anordnungshöhe des dielektrischen Trägers 2 gegenüber der hochleitfähigen Ebene 4 mehrfach größer als die Höhe des dielektrischen Trägers 2 und bezüglich der Freiraumwellenlänge des zu transmittierenden Signals größer als der zehnte Teil der zugeordneten Freiraumwellenlänge gewählt. Wie aus den Fig. 2-4 zu entnehmen, weisen die Flächenelemente 1 in einer ihrer beiden Symmetrieebenen 5.1, 5.2 zwei kreisförmige Blenden 6 oder in jeder der beiden Symmetrieebenen 5.1, 5.2 jeweils zwei kreisförmige Blenden 6 auf, wobei die kreisförmigen Blenden 6 ebenenbezogen jeweils in gleichem Abstand vom Schnittpunkt der Flächendiagonalen 7 für den Fall rechteckiger oder quadratischer Flächenelemente bzw. vom Ausgangspunkt der Radiusvektoren für den Fall kreisförmiger Flächenelemente angeordnet sind und die kreisförmigen Blenden 6 der ersten Ebene den gleichen Kreismittelpunkt aufweisen wie die entsprechenden kreisförmigen Blenden 6 der zweiten Ebene, jedoch flächenebenenweise und/oder symmetrieebenenweise mit unterschiedlichen Durchmessern behaftet sein können.

Hierbei lassen sich die kreisförmigen Blenden 6 mittels Einfügung externer dielektrischer zylindrischer Körper definiert wählbarer Suszeptibilität bezüglich ihres komplexen Impedanzprofils zusätzlich und zeitbeliebig abstimmen.

Die elektromagnetische Anregung der Flächenelemente erfolgt, wie in Fig. 1 und Fig. 4 gezeigt, mittels koaxialer Wellenleiterblenden 9, indem erfindungsgemäß der Außenleiter 11 die galvanische Fortsetzung der geschlossenen hochleitfähigen Ebene 4 bildet und der Innenleiter 12 axial in die kreisförmige Blende 13 der der parallelen und hochleitfähigen Ebene 4 zugewandten Ebene 3 einmündet, wobei die der hochleitfähigen Ebene 4 abgewandte Ebene galvanisch nicht kontaktiert wird. Die koaxialen Wellenleiterblenden 9 werden derart angeordnet, daß deren Achsen jeweils entlang einer Schnittebene 10 verlaufen, die einen Winkel von 45° gegenüber der Schnittebene bildet, entlang derer die Achsen der kreisförmigen Blenden 6 verlaufen.

In dieser Weise wird die ausgeprägte induktive Komponente des Kopplungsstiftes 12 mittels des in den Resonatorraum eingebrachten koaxialen Außenleiters 11 reduziert und damit eine reelle Eingangsimpedanz des Strahlerelements am Ort des Überganges der koaxialen Wellenleiterblende auf das planare Anregungsnetzwerk erzielt.

Im folgenden soll ein Beispiel für die Konfiguration eines Hochgewinnstrahlers mit wechselseitiger Zustandsschaltbarkeit zwischen linksdrehender bzw. rechtsdrehender zirkularpolarisatiton des elektrischen Feldvektors gegeben werden.

Hierbei wird eine Gruppe von planaren Flächenelementen 1 mit quadratischer Berandung der Resonatorfläche auf einem dielektrischen Träger in der Weise angeordnet, daß eine nach der Gruppenstrahleraußenkante abnehmende Verteilungsdichte der planaren Strahlerelemente entsteht, wobei die Gesamtanordnung des Strahlersystems aus einem geschichteten System von zwei planparallelen Strahlerebenen mit jeweils 56 Strahlerelementen identischer geometrischer Berandung gemäß der in Fig. 5 dargestellten Elementverteilung konfiguriert wird.

Es gilt für die Anordnung in Fig. 5:

Die Positionierungsabstände der Strahlerelemente pro Koordinatenrichtung werden identisch gewählt, wobei die Positionierungsabstände jeweils auf den Scheitelpunkt der Flächenresonatoren bezogen werden und Δ X den jeweiligen Positionierungsabstand in der X-Koordinatenrichtung bzw. in der horizontalen Ebene und Δ Y den jeweiligen Positionierungsabstand in der Y-Koordiantenrichtung bzw. in der vertikalen Ebene darstellen. Der Positionierungsabstand Δ X wird hierbei auf den 0,95-fachen Wert des Positionierungsabstandes Δ Y bemessen.

Für den Positionierungsabstand in der y-Koordinatenrichtung wird der 0,9-fache Wert der Freiraumwellenlänge bezüglich der Bandmittenfrequenz des zu übertragenden Signalspektrums zugrundegelegt.

Die Anordnung der Flächenelemente erfolgt jeweils, wie in den Fig. 1 und 3-4 gezeigt, auf einem dielektrischen Träger 2, bestehend aus einer Poly-4-Methylhexen-Folie mit einer Foliendicke von 75 Mikrometer. Die beiden Ebenen 3, bestehend aus den Anordnungen der Flächenelemente 1, strukturiert auf jeweils einer Poly-4-Methylhexen-Folie, werden durch eine Polyethylenschicht der Dicke von einem Zwanzigstel der Freiraumwellenlänge des transmittierten Signals voneinander getrennt. Die Flächenelementebenen 3 werden distanzhomogen über einer hochleitfähigen Grundebene 4, bestehend aus hochreinem Aluminium mit optischer Politur der Oberfläche in einer Anordnungshöhe von einem Achtel der Freiraumwellenlänge des transmittierten Signals positioniert.

Die Anordnung der Flächenelementpaare erfolgt derart, daß die Schnittpunkte der Flächendiagonalen 7 jeweils auf einer identischen Achse parallel zur Richter der Flächennormale zugeordnet sind. Die Flächenelemente 1, deren Fläche quadratisch - wie in Fig. 2 dargestellt - gestaltet ist, werden jeweils in der Ebene der horizontalen Symmetrielinie 5 sowie in der Ebene der vertikalen Symmetrielinie 5 mit zwei kreisförmigen Blenden 6 symmetrisch bezüglich des Schnittpunktes der Flächendiagonalen 7 bzw. der horizontalen und verikalen Symmetrielinien 5, jedoch mit ungleichem Blendendurchmesser bezüglich der Symmetrielinien bzw. Ebenen angeordnet.

Die Anregung der Flächenelementpaare 1 erfolgt punktuell mittels einer koaxialen Wellenleiterblende 9, wobei der Außenleiter 11 als galvanische Fortsetzung der geschlossenen und hochleitfähigen Grundebene 4, bestehend aus hochreinem Aluminium, über einer Länge von einem Zwölftel der Freiraumwellenlänge des transmittierten Signals in den Resonatorraum einmündet. Der Innenleiter 12 der koaxialen Wellenleiterblende 9 mündet axial in die kreisförmige Blende 13 der der parallelen und hochleitfähigen Ebene 4 zugewandten Ebene ein und endet in einer axialen Distanz von einem Vierzigstel der Freiraumwellenlänge des transmittierten Signals vor dem Flächenelement 1 der der hochleiffähigen Grundebene 4 abgewandten Ebene. Die koaxialen Wellenleiterblenden 9 werden derart angeordnet, daß deren Achsen jeweils entlang der Schnittebene 10 verlaufen, die einen Winkel 45° gegenüber der Schnittebene bildet, entlang derer die kreisförmigen Blenden 6 verlaufen.

Das resultierende Anregungsnetzwerk wird planparallel zur hochleiffähigen Grundebene 4 mit gemeinsamer Nutzung der hochleiffähigen Grundebene angeordnet und auf einer Poly-4-Methylhexen-Folie der Foliendicke von 380 Mikrometer strukturiert. Die netzwerkseitige Kopplung der koaxialen Wellenleiterblenden 9 erfolgt durch ein Wellenleitersystem in Microstriptechnik, wobei die Anregung über die Bildung von Untergruppen derart organisiert wird, daß das Anregungsnetzwerk über parallelgespeiste Untergruppen gebildet wird, deren Elementspeisung mittels Serienspeisung erfolgt. Das planare Anregungsnetzwerk wird hiebei aus zwei Untersystemen gebildet, die sich hinsichtlich der Resonatorankopplung derart unterscheiden, daß jeweils ein Untersystem die koaxialen Wellenleiterblenden 9, die jeweils identisch auf einer der beiden Flächendiagonalen 7 eines jeden Flächenelementpaares 1 positioniert sind, verkoppelt, während das zweite Untersystem die komplementären koaxialen Wellenleiterblenden 9 verkoppelt.

Die Kopplung der Anregungsebenen erfolgt über einen Ringhybrid, der die Bedingung erfüllt, mittels der Wahl des Ausgangssignalpfades eine Phasendifferenz von entweder +90° oder -90° zwischen den Signalpfaden erzeugen.

Zusammenfassend kann man feststellen, daß durch die Erfindung ein Empfangsmodul für den Empfang höchstfrequenter elektromagnetischer Richtstrahlungsfelder auf der Grundlage einer planaren Lösungskonzeption, mittels derer gerichtete Informationsübertragungsstrecken vordergründig für den mobilen Fernmelde- bzw. Informationsübertragungssektor betreibbar sind, zur Verfügung gestellt wird.

Das planare Strahlersystem ist darauf ausgerichtet, insbesondere definierte Funktionseigenschaften zu gewährleisten, die eine Substitution hohlwellenleitergestützter Übertragungsstrecken mittels strahlungsfeldgestützter Übertragungspfade in den Frequenzbereichen 8.20 GHz bis 12.50 GHz, 11.90 GHz bis 18.00 GHz sowie 49.80 GHz bis 75.80 GHz ermöglichen, wobei hierbei primär die Bedingungen der Zrikularpolarisation sowie des nebenstrahlungsreduzierten Richtdiagrammes zu erfüllen sind. Die Erfindung zielt auf den gesamten Sektor der Informationsübertragung auf der Basis definierter Punkt-zu-Punkt-Verbindungen sowie auf das Gebiet der Kurzdistanzübertragung im Spektralbereich der atmosphärischen Dämpfungsmaxima.

## Patentansprüche

1. Empfangsmodul für den Empfang höchstfrequenter elektromagnetischer Richtstrahlungsfelder, bestehend aus einer Gruppe von Flächenresonatoren, die mittels eines Kopplungsnetzwerkes angeregt und untereinander gekoppelt sind, wobei das Kopplungsnetzwerk auf einen zentralen Speisepunkt definierter Impedanzcharacteristik führt, dadurch gekennzeichnet, daß
1.1 ein Array von hochleitfähigen Flächenelementen (1) definierter Geometrie sowie definierter Positionierungsbedingung auf einem dielektrischen Träger (2) in der Weise angeordnet wird, daß auf den beiden gegenüberliegenden parallelen Ebenen (3) des dielektrischen Trägers deckungsgleiche Elementgruppierungen entstehen;
1.2 der dielektrische Träger (2) parallel zu einer geschlossenen hochleitfähigen Ebene (4) angeordnet wird, so daß die parallelen Ebenen zueinander distanzhomogen verlaufen;
1.3 die Flächenelemente (1) der beiden parallel verlaufenden Elementebenen sowohl übereinstimmende Konturen als auch übereinstimmende Außenabmessungen aufweisen;
1.4 die Flächenelemente (1) durch zwei gleiche oder ungleiche Symmetrieebenen (5) gekennzeichnet sind und in jeweils einer der beiden Symmetrieebenen (5) zwei kreisförmige Blenden (6) aufweisen oder in jeder der beiden Symmetrieebenen (5) jeweils zwei kreisförmige Blenden (6) aufweisen, wobei die kreisförmigen Blenden (6) ebenenbezogen jeweils in gleichem Abstand vom Schnittpunkt der Flächendiagonalen (7) für den Fall rechteckiger Flächenelemente bzw. vom Ausgangspunkt der Radiusvektoren (8) für den Fall kreisförmiger Flächenelemente angeordnet sind;
1.5 die Symmetrieebenen, in denen die Blenden angeordnet sind, ebenenbezogen räumlich orthogonal zueinander angeordnet sind;
1.6 die elektromagnetische Anregung der Flächenelemente mittels koaxialer Wellenleiterblenden 89) erfolgt, deren Achsen räumlich parallel zur Fächennormale des dielektrischen Trägers (2) verlaufen;
1.7 die koaxialen Wellenleiterblenden (9) derart angeordnet werden, daß deren Achse jeweils entlang einer Schnittebene (10) verläuft, die einen Winkel von 45° gegenüber den Schnittebenen bildet, entlang derer die Achsen der kreisförmigen Blenden (6) verlaufen;
1.8 die koaxialen Wellenleiterblenden (9) aus einem Koaxialwellenleiter bestehen, dessen Außenleiter (11) die galvanische Fortsetzung der geschlossenen hochleiffähigen Ebene (4) bildet und dessen Innenleiter (12) axial in die kreisförmige Blende (13) der der parallelen und hochleitfähigen Ebene (4) zugewandten Ebene (3) einmündet, wobei die der hochleiffähigen Ebene (4) abgewandte Ebene galvanisch nicht kontaktiert wird.

2. Empfangsmodul für den Empfang höchstfrequenter elektromagnetischer Richtstrahlungsfelder nach Anspruch 1, dadurch gekennzeichnet, daß die koaxialen Wellenleiterblenden (9) mittels eines Anregungsnetzwerkes (14) gespeist werden, daß mittels eines dielektrischen Trägers (15) gebildet wird, der parallel zur geschlossenen hochleitfähigen Ebene (4), jedoch auf der strahlerseitig abgewandten Seite der hochleitfähigen Ebene (4) angeordnet ist.

3. Empfangsmodul für den Empfang höchstfrequenter elektromagnetischer Richtstrahlungsfelder nach Anspruch 1 und 2, dadurch gekennzeichnet, daß ein Array von hochleitfähigen Flächenelementen definierter Geometrie sowie definierter Positionierungsbedingung auf zwei dielektrischen Trägern, die über eine gemeinsame und die beiden dielektrischen Schichten trennende Bezugsebene verfügt, in der Weise angeordnet wird, daß auf den beiden gegenüberliegenden, d.h. den von der gemeinsamen Bezugsebene abgewandten parallelen Ebene des dielektrischen Trägers deckungslgeiche Elementgruppierungen bestehen.

4. Empfangsmodul für den Empfang höchstfrequenter elektromagnetischer Richtstrahlungsfelder nach Anspruch 1 bis 3, dadurch gekennzeichnet, daß die hochleitfähige Bezugsebene, auf der strukturtragenden dielektrischen Schicht angeordnet ist mit der geschlossenen hochleitfähigen Grundebene galvanisch über dem Bereich der gesamten Arrayaußenkante gekoppelt ist und die Flächennormale aller Ebenen bzw. Schichten eine identische Richtung aufweisen.

5. Empfangsmodul für den Empfang höchstfrequenter elektromagnetischer Richtstrahlungsfelder nach Anspruch 3 und 4 dadurch gekennzeichnet, daß die hochleitfähige Ebene, die zwischen den parallelen und distanzhomogen angeordneten strukturtragenden dielektrischen Schichten eingefügt ist, Öffnungen mit einer der Flächenelemente äquivalenten Kontur aufweist, wobei die Schnittpunkte der Flächendiagonalen bzw. die Ausgangspunkte der Radiusvektoren sowohl der Flächenelemente als auch der Öffnungen innerhalb der hochleitfähigen Ebene identisch sind und die Innenkanten bzw. Radiusvektoren der Öffnungen innerhalb der hochleiffähigen Ebene minimal die Ausdehnung der Freiraumwellenlänge bezüglich der übertragungsbezogenen Signalmittenfrequenz aufweisen.

6. Empfangsmodul für den Empfang höchstfrequenter elektromagnetischer Richtstrahlungsfelder nach Anspruch 1 bis 5, dadurch gekennzeichnet, daß die elementinternen Blenden der Flächenresonatorarrays ebenenweise identisch, jedoch in der Anordnung der Ebenen zueinander unterschiedliche Ausdehnung aufweisen.

## Claims

1. Receiving module for receiving extra-high frequency electromagnetic directional fields, consisting of a group of surface resonators which are excited by a coupling network and are coupled to one another, the coupling network leading to a central feed point having a defined impedance characteristic, characterised in that
1.1 an array of highly conductive surface elements (1) of defined geometry and defined positioning condition is arranged on a dielectric carrier (2) in such a way that congruent groupings of elements are formed on the two opposing parallel planes (3) of the dielectric carrier;
1.2 the dielectric carrier (2) is arranged parallel to a closed highly conductive plane (4) so the parallel planes extend homogeneously in distance from one another;
1.3 the surface elements (1) of the two planes of elements extending in parallel have coinciding contours as well as coinciding external dimensions;
1.4 the surface elements (1) are characterised by two identical or non-identical planes of symmetry (5) and have two circular apertures (6) in one of the two planes of symmetry (5) in each case or have two circular apertures (6) in each case in each of the two planes of symmetry (5), the circular apertures (6) each being arranged planewise at the same distance from the point of intersection of the surface diagonals (7) for the case of rectangular surface elements and from the starting point of the radius vectors (8) for the case of circular surface elements;
1.5 the planes of symmetry in which the apertures are arranged, are arranged planewise orthogonally to one another in three dimension;
1.6 the surface elements are electromagnetically excited by means of coaxial waveguide apertures (9) of which the axes extend three-dimensionally parallel to the surface normal of the dielectric carrier (2);
1.7 the coaxial waveguide apertures (9) are so arranged that their axis extends along a respective cutting plane (10) which forms an angle of 45° relative to the cutting planes along which the axes of the circular apertures (6) extend;
1.8 the coaxial waveguide apertures (9) consist of a coaxial waveguide of which the external conductor (11) forms the galvanic extension of the closed highly conductive plane (4) and of which the internal conductor (12) opens axially into the circular aperture (13) of the plane (3) facing the parallel and highly conductive plane (4), the plane remote from the highly conductive plane (4) not being galvanically contacted.

2. Receiving module for receiving extra-high frequency electromagnetic directional fields according to claim 1, characterised in that the coaxial waveguide apertures (9) are supplied by an excitation network (14) formed by a dielectric carrier (15) arranged parallel to the closed highly conductive plane (4) but on the side of the highly conductive plane (4) remote from the beam.

3. Receiving module for receiving extra-high frequency electromagnetic directional fields according to claims 1 and 2, characterised in that an array of highly conductive surface elements of defined geometry and defined positioning condition is arranged on two dielectric carriers provided with a common reference plane separating the two dielectric layers in such a way that congruent groupings of elements exist on the two parallel planes of the dielectric carrier which are opposed, i.e. are remote from the common reference plane.

4. Receiving module for receiving extra-high frequency electromagnetic directional fields according to claims 1 to 3, characterised in that the highly conductive reference plane is arranged on the structure-carrying dielectric layer and is galvanically coupled to the closed highly conductive basic plane over the region of the entire external edge of the array and the surface normals of all planes or layers have an identical direction.

5. Receiving module for receiving extra-high frequency electromagnetic directional fields according to claims 3 and 4, characterised in that the highly conductive plane inserted between the parallel structure-carrying dielectric layers arranged homogeneously in distance has orifices with a contour equivalent to the surface elements, the points of intersection of the surface diagonals and the starting points of the radius vectors of the surface elements as well as the orifices being identical within the highly conductive plane and the internal edges or radius vectors of the orifices having the dimension of the free space wavelengths with respect to the transmission-related signal mean frequency at a minimum within the highly conductive plane.

6. Receiving module for receiving extra-high frequency electromagnetic directional fields according to claims 1 to 5, characterised in that the apertures internal to the elements of the surface resonator arrays have a dimension which is identical in planes but differs in the arrangement of the planes relative to one another.

## Revendications

1. Module de réception de champs de rayonnement électromagnétique orientés à très hautes fréquences, comprenant un groupe de résonateurs à jonction, qui sont stimulés et couplés les uns aux autres à l'aide d'un réseau de couplage, le réseau de couplage conduisant vers un point d'alimentation centrale à impédance définie, caractérisé en ce qu'un groupe d'éléments de surface (1) à haut pouvoir conducteur, de forme géométrique définie et de position définie, est disposé sur un support diélectrique (2), de manière à former des groupes d'éléments identiques sur les deux plans (3) parallèles, face à face, du support diélectrique ; le support diélectrique (2) est parallèle à un plan fermé (4) à haut pouvoir conducteur, de celle sorte que les plans parallèles sont disposés à distance régulière l'un de l'autre ; les éléments de surface (1) des deux plans parallèles, présentent non seulement des contours similaires, mais aussi les mêmes dimensions ; les éléments de surface (1) sont caractérisés par deux plans de symétrie (5) identiques ou non et comportent deux filtres (6) circulaires dans l'un des deux plans de symétrie (5) ou deux filtres (6) circulaires dans chacun des deux plans de symétrie (5), les filtres (6) circulaires étant disposés chacun à la même distance du point d'intersection des diagonales (7), en présence d'éléments de surface rectangulaires, ou du point d'origine des rayons vecteurs (8), en présence d'éléments de surface circulaires; les plans de symétrie dans lesquels sont disposés les filtres, sont disposés dans des plans perpendiculaires l'un à l'autre ; la stimulation électromagnétique des éléments de surface est obtenue par les filtres des guides d'ondes coaxiaux (9), dont les axes sont parallèles à la normale de la surface du support diélectrique (2) ; les filtres des guides d'ondes coaxiaux (9) sont disposés de telle sorte que leurs axes s'étendent le long d'un plan de coupe (10), qui forme un angle de 45° avec les plans de coupe le long desquels s'étendent les axes des filtres circulaires (6) ; les filtres des guides d'ondes coaxiaux (9) sont formés par un guide d'ondes coaxial, dont le conducteur extérieur (11) forme le prolongement galvanique des plans fermés (4) à haut pouvoir conducteur et dont le conducteur intérieur (12) débouche dans le sens axial dans le filtre circulaire (13) du plan (3) orienté vers les plans (4) parallèles et à haut pouvoir conducteur, le plan opposé au plan (4) à haut pouvoir conducteur n'ayant pas de contact galvanique.

2. Module de réception de champs de rayonnement électromagnétique orientés à tres hautes fréquences selon la revendication 1, caractérisé en ce que les filtres des guides d'ondes coaxiaux (9) sont alimentés par un réseau de stimulation (14), qui est formé par un support (15) diélectrique, qui est disposé parallèlememt au plan fermé (4) à haut pouvoir conducteur, toutefois sur le côté opposé aux vecteurs rayons du plan (4) à haut pouvoir conducteur.

3. Module de réception de champs de rayonnement électromagnétque orientés à très hautes fréquences selon les revendications 1 et 2, caractérisé en ce qu'un groupe d'éléments de surface à haut pouvoir conducteur, de forme géométrique définie et de position définie, est disposé sur deux supports diélectriques, qui disposent d'un plan de référence commun et séparant les deux couches diélectriques, de telle sorte qu'il se forme des groupes d'éléments identiques sur les deux plans parallèles face à face, c'est-à-dire opposés au plan de référence commun, du support diélectrique.

4. Module de réception de champs de rayonnement électromagnétique orientés à très hautes fréquences selon l'une quelconque des revendications 1 à 3, caractérisé en ce que le plan de référence à haut pouvoir conducteur est disposé sur la couche diélectrique supportant la structure, est couplé avec le plan de base fermé, à haut pouvoir conducteur, par une liaison galvanique par l'intermédiaire de la zone du bord extérieur de l'ensemble du groupe, et les normales de la surface de tous les plans ou de toutes les couches sont orientées dans la même direction.

5. Module de réception de champs de rayonnement électromagnétique orientés à très hautes fréquences selon les revendications 3 et 4, caractérisé en ce que le plan à haut pouvoir conducteur, qui est inséré entre les couches diélectriques, supportant la structure, parallèles et à même distance l'une de l'autre, présente des orifices avec un contour similaire à celui des éléments de surface, les points d'intersection des diagonales de surface ou les points d'origine des vecteurs rayons, ainsi que les éléments de surface et les orifices à l'intérieur des plans à haut pouvoir conducteur sont identiques et les bords intérieurs ou rayons vecteurs des orifices présentent à l'intérieur du plan à haut pouvoir conducteur une extension minimale des longueurs d'ondes en espace libre par rapport à la fréquence moyenne des signaux nécessaires pour la transmission.

6. Module de réception de champs de rayonnement électromagnétique orientés à très hautes fréquences selon l'une quelconque des revendications 1 à 5, caractérisé en ce que les filtres à l'intérieur des éléments du groupe de résonateurs à jonction présentent le même plan, mais les plans sont disposés avec une extenson différente les uns par rapport aux autres.
